# FASCICULE DE BREVET EUROPEEN

(11) **EP 0 444 371 B1**
(45) Date de publication et mention de la délivrance du brevet: **03.08.1994**
(21) Numéro de dépôt: 90403792.6
(22) Date de dépôt: 27.12.1990
(51) Int. Cl.: E04B 7/20

(54) **Elément de support et de répartition de charges pour toit en tuiles plates et toit le comportant**
Stütz- und Lastverteilungselement für mit flachen Ziegeln bedecktes Dach, und dieses Element enthaltendes Dach
Supporting and load distributing element for roof covered with flat tiles, and roof including that element

(30) Priorité: 28.02.1990 FR 9002544
(43) Date de publication de la demande: 04.09.1991
(73) Titulaire: Société O.F.I.C. OMNIUM FRANCAIS INDUSTRIEL ET COMMERCIAL, 75017 Paris (FR)
(72) Inventeur: Luparini, Leone, F-50015 Poggio Ugolini (IT)
(74) Mandataire: Le Brusque, Maurice

(56) Documents cités:
- CH-A- 384 838
- DE-A- 3 209 348
- DE-U- 8 632 630
- FR-A- 2 466 581
- US-A- 2 993 571

## Description

La présente invention concerne un élément de support et de répartition de charges pour toit à tuiles plates.

On connait des sous-toitures réalisées en des matériaux profilés avec ou sans alternance d'ondes et de zones plates selon des motifs répétés, par exemple celui décrit dans le brevet FR-2.496.551 et commercialisé sous la dénomination "Flexoutuile - Onduline".

Les plaques ondulées du type "Flexoutuile" sont particulièrement destinées aux sous-toitures de toits en tuiles canal. L'utilisation de ce matériau pour constituer la sous-toiture de toits en tuiles canal reçoit une double application. D'une part, il est possible d'utiliser la soustoiture d'une manière traditionnelle avec tuiles de courant plus tuiles de couvert ; d'autre part, il est possible d'éviter l'utilisation de tuiles de courant en se contentant de placer sur les ondulations convexes de la sous-toiture (vue de l'extérieur) seulement des tuiles de couvert. Dans ce cas, on allège pratiquement de moitié le toit et on réalise des économies sur les tuiles.

Les sous-toitures réalisées avec de tels matériaux présentent de grandes qualités : d'une part, elles rendent la toiture étanche, et d'autre part, elles garantissent une ventilation naturelle de celle-ci.

Il est donc souhaitable d'utiliser ce type de matériaux pour réaliser des sous-toitures destinées à des toits de tuiles plates.

L'utilisation de tuiles plates nécessite la fixation de liteaux sur la sous-toiture afin de pouvoir accrocher ces tuiles à ceux-ci. Cela conduit donc à fixer des liteaux sur une sous-toiture composée de matériaux de forme ondulée.

Cependant, la fixation de liteaux sur les plaques ondulées présente de nombreux inconvénients. De par la forme ondulée de la sous-toiture, le poids des liteaux et des tuiles est porté presque entièrement par le sommet des ondulations convexes (vues de l'extérieur de la toiture) qui ont alors tendance à se déformer. De ce fait, la sous-toiture est fragilisée et de plus, la déformation de la plaque ondulée peut empêcher une bonne ventilation de la toiture ainsi que l'écoulement de l'eau éventuellement infiltrée à travers une tuile défectueuse.

Pour pallier ces inconvénients, il a déjà été proposé dans la demande de brevet français n° 88 13 445, un élément de support et de répartition de charges pour toit à tuiles plates constitué par une sous-toiture en plaques ondulées dont les ondulations sont disposées sensiblement dans le sens de la pente du toit, et sur lesquelles sont fixés des liteaux sensiblement perpendiculairement au sens de ladite pente du toit, aptes à recevoir les tuiles après interposition d'éléments de support et de répartition de charge entre les liteaux et la sous-toiture à intervalles déterminés.

Ce type d'élément connu étant placé chacun en contact d'une part avec un liteau, au niveau d'au moins une ondulation convexe de la sous-toiture (vue de l'extérieur), et d'autre part avec au moins une ondulation concave de la sous-toiture.

Chacun de ces éléments connus est placé au contact avec un seul liteau, au niveau d'une seule ondulation convexe de la sous-toiture, et avec chacune des deux ondulations concaves de la sous-toiture qui sont adjacentes à ladite ondulation convexe et de part et d'autre de cette dernière.

De tels éléments, bien que donnant des résultats techniques valables, présentent néanmoins quelques inconvénients.

Tout d'abord, de part leur conception en forme d'étrier en U comportant une zone sensiblement plate et deux branches recourbées vers l'extérieur, ils doivent présenter une concavité correspondant à celle des ondulations desdites plaques ondulées.

Ces conformations sont toujours d'un prix de revient élevé.

Mais surtout, l'inconvénient de ce type d'élément de support et de répartitioin de charges réside essentiellement dans sa mise en oeuvre.

En effet, lesdits éléments et les liteaux sont fixés à la sous-toiture en plaques ondulées, voire également à la structure portante du toit (charpente, dalles de béton, etc...), par les mêmes moyens de fixation. Or, cela s'est avéré à l'usage peu commode pour l'installateur, qui doit maîtriser la position de plusieurs pièces en même temps, tout en effectuant l'opération de fixation par clouage, vissage, etc...

La présente invention a pour but de remédier à cet inconvénient, et concerne à cet effet un procédé de réalisation d'un toit à tuiles plates selon lequel on pose sur une structure portante,
une sous-toiture en plaques ondulées dont les ondulations sont disposées sensiblement dans le sens de la pente du toit, l'on fixe sur ladite sous-toiture des liteaux, sensiblement perpendiculairement au sens de ladite pente du toit, ledits liteaux étant aptes à recevoir les tuiles, et l'on place des éléments de support et de répartition de charge entre les liteaux et la sous-toiture à intervalles déterminés, caractérisé en ce que chaque élément de support et de répartition de charge, constitué d'une entretoise tubulaire est disposé dans une ondulation concave de la sous-toiture, en contact d'une part avec un liteau et d'autre part avec le fond de ladite ondulation concave. L'utilisation d'une entretoise tubulaire pour réaliser l'élément de support et de répartition de charges utilisé dans le procédé selon l'invention, outre qu'elle permet de bien répartir les charges sur le fond des ondulations concaves de la sous-toiture, a également pour avantage de ne pas empêcher le passage de l'air de ventilation de la toiture.

De préférence, les intervalles entre lesdits éléments de support et de répartition de charges sont déterminés de façon à répartir de manière appropriée la charqe des liteaux et des tuiles sur la sous-toiture.

L'invention concerne également un élément de support pour la mise en oeuvre du procédé de l'invention caractérisé en ce qu'il est constitué d'une entretoise tubulaire qui est une portion de cylindre dont une de ses extrémités comporte un talon de retenue s'étendant sensiblement radialement vers l'extérieur dudit cylindre, et apte à venir en butée avec un liteau, dans un sens d'introduction dirigé vers le bas de la pente du toit.

De préférence, le talon de retenue de l'entretoise est une patte disposée en sailie sur la portion de cylindre, et dont les bords latéraux se confondent avec deux tangentes parallèles de ladite portion de cylindre.

Selon une modalité de l'invention, l'entretoise comporte, à sa partie inférieure opposée au talon de retenue, une gorge longitudinale externe apte à constitué avec le fond d'une ondulation concave un conduit d'évacuation d'eau.

Selon une autre modalité de l'invention, le diamètre externe de l'entretoise est au moins égal à la distance entre le fond d'une ondulation concave et la face inférieure d'un liteau en regard de ladite ondulation.

De préférence, le diamètre externe de l'entretoise est supérieur à la distance entre le fond d'une ondulation concave et la face inférieure d'un liteau en regard de ladite ondulation.

Selon un mode de réalisation préféré de l'invention, l'entretoise est obtenue de façon monobloc par moulage par injection d'une matière thermoplastique apte à lui conférer un pouvoir de déformation élastique radiale en compression.

Avantageusement, le rayon externe de la portion de cylindre constituant l'entretoise est sensiblement identique au rayon d'une ondulation concave qu'il épouse par contact à sa partie inférieure.

Selon une autre modalité de l'invention, la portion de cylindre constituant l'entretoise comporte, dans sa partie opposée au talon, une dépouille longitudinale externe apte à faciliter son introduction entre un liteau et une ondulation concave, avec ou sans l'aide d'un marteau.

Selon une variante d'exécution, l'alésage de la portion de cylindre constituant l'entretoise comporte une nervure, de préférence de section en forme de croix dont le centre se confond avec l'axe dudit cylindre. Une telle nervure de renforcement en forme de croix empêche, sans gêner la ventilation de la toiture, la pénétration de petits animaux, tels que les rongeurs, sous les tuiles de la toiture, ce qui est un autre avantage de l'invention. Il est à noter que les branches de la nervure en forme de croix peuvent être, l'une verticale, et l'autre horizontale, si l'élément est destiné à une toiture devant résister à une surcharge, par exemple de neige. Par contre, pour une toiture sans surcharge, on peut utiliser des éléments selon l'invention munis d'une nervure de renfort interne en forme de croix à branches inclinées d'environ 45° sur la verticale.

L'invention concerne également un toit en tuiles plates constitué par une sous-toiture posée sur une structure portante et réalisée en plaques ondulées sur lesquelles sont fixés des liteaux recevant des tuiles et entre les liteaux la sous-toiture de laquelle sont intercalés des éléments de support et de répartition de charges pour la mise en oeuvre du procédé selon l'invention.

L'invention sera encore illustrée sans être aucunement limitée, par la description qui suit en fonction des dessins annexés sur lesquels :
Figure 1 représente une vue partielle en coupe selon la pente du toit réalisé selon l'invention,
Figure 2 est une vue en coupe partielle suivant la ligne II-II de la Figure 1 selon une direction perpendiculaire à la pente du toit,
Figure 3 est une vue schématique en perspective montrant un élément de support et de répartition de charges selon l'invention, avant et après sa mise en place,
Figures 4 et 5 représentent respectivement des vues en élévation latérale et en bout d'un élément suivant l'invention.

En référence aux figures, on voit que la toiture comprend tout d'abord une structure portante 1. Cette structure portante peut par exemple être une dalle en béton ou en matériaux composites, ou encore une charpente en bois.

Sur cette structure portante 1, sont placées des plaques ondulées 2. Ces plaques 2 sont fixées selon un procédé connu de l'homme de l'art, de façon à réaliser une sous-toiture étanche.

Il apparaît clairement que, pour permettre l'écoulement des eaux éventuellement infiltrées, les ondulations des plaques ondulées sont placées sensiblement dans le sens de la pente du toit.

Le toit comprend de plus des liteaux 5 qui sont disposés sensiblement perpendiculairement à la pente du toit. Ces liteaux peuvent être par exemple en bois. Ils permettent d'assurer le positionnement des tuiles sur la soustoiture et surtout ils permettent d'éviter aux tuiles de glisser sur celle-ci. Les intervalles entre les liteaux sont déterminés par la géométrie des tuiles utilisées.

Lorsqu'on utilise des tuiles plates, présentant à une extrémité un décrochement et à l'extrémité opposée des aspérités, le décrochement 7 d'une première tuile 6 est placé en amont et prend appui sur un premier liteau 5. Sur un deuxième liteau 9 adjacent et en aval, est placé le décrochement 10 d'une deuxième tuile 11. La partie 8 comportant des aspérités de la première tuile 6 repose sur la partie amont de la deuxième tuile 11, qui repose elle-même sur le deuxième liteau 9.

Comme on le voit plus précisément sur la Figure 2, entre les liteaux et la sous-toiture sont placés des éléments de support et de répartition de charge 3.

Chaque élément 3 est constitué d'une entretoise tubulaire disposée dans une ondulation concave 2a de la sous-toiture 2, en contact d'une part avec un liteau 9 ou 5 et d'autre part avec le fond de ladite ondulation concave 2a sur une surface relativement importante de part et d'autre de l'axe XX′ de celle-ci.

L'élément 3 a une forme adaptée au profil des plaques de la sous-toiture. Dans le présent exemple, il s'agit de plaques à ondulations courbes, mais l'invention pourrait bien entendu s'appliquer à des plaques formant des crénaux de profil quadrangulaire, notamment polygonal.

Selon un exemple de réalisation de l'invention applicable aux sous-toitures en plaques ondulées, l'entretoise 3 est réalisée dans une portion de cylindre creux, ceci de manière à ne pas s'opposer au ruissellement de l'eau dans les ondulations, ni au passage de l'air de ventilation de la toiture.

Les dimensions de l'entretoise 3 sont telles à permettre son introduction dans une ondulation concave 2a, après pose des liteaux 5 placés à intervalles déterminés sur la sous-toiture 2 en plaques ondulées.

Les liteaux 5 sont fixés par des vis ou clous 4 sur la seule sous-toiture 2, sensiblement au niveau des sommets convexes 2b, ou bien en traversant celle-ci pour venir se fixer sur la structure portante 1, immobilisant ainsi les liteaux 5 et la sous-toiture 2 par rapport à cette dernière.

Le diamètre externe "D" de la portion de cylindre constituant l'entretoise 3 est au moins égal à la distance "d" entre le fond intérieur d'une ondulation concave 2a et la face inférieure 5a d'un liteau 5 en regard de ladite ondulation, de manière à ce que l'entretoise 3 épouse par contact ledit fond de l'ondulation concave 2a pour constituer une zone de contact symétriquement répartie.

De préférence, le diamètre "D" est supérieur à la distance "d", car le but recherché est bien d'éviter que le poids des liteaux 5, 9, etc... et des tuiles 6, 11, etc... constituant le toit soit directement transmis sur la faible surface des sommets des ondes convexes 2b des plaques ondulées 2, de façon à transmettre et à répartir sensiblement tout ce poids sur la structure portante 1 par l'intermédiaire des entretoises 3 en appui par des surfaces plus importantes sur les ondes concaves 2a, elles-mêmes reposant sur la structure portante 1.

Ainsi, toute déformation critique des plaques ondulées 2 due au poids des liteaux et des tuiles est pratiquement évitée grâce à la différence "e" entre le diamètre "D" de l'entretoise 3 et la distance "d" entre le fond de l'ondulation concave 2a et le liteau 5.

Avantageusement, l'entretoise est réalisée en une matière synthétique telle que le polyéthylène de manière à autoriser sa compression d'une valeur égale à la différence "e", par déformation élastique radiale, en particulier pour des toitures sans surcharge. Cependant, pour des toitures à surcharge, il peut être nécessaire de réduire la capacité de déformation de l'élément afin qu'il résiste, sans dépasser la limite d'élasticité, à une charge élevée pouvant atteindre 80 daN par élément.

L'entretoise 3 comporte, à une de ses extrémités, un talon de retenue 12 s'étendant radialement vers l'extérieur du cylindre et apte à venir en butée avec un liteau 5, 9, dans un sens F d'introduction dirigé vers le bas de la pente du toit. Ainsi, les entretoises 3 peuvent être disposées par emmanchement serré sous les liteaux 5, 9, sans aucun moyen de fixation et de manière totalement indépendante de la fixation desdits liteaux.

Selon le présent exemple de réalisation, le talon de retenue 12 de l'entretoise 3 est une patte disposée en saillie sur la portion de cylindre à une de ses extrémités 3a, et dont les bords latéraux 12a et 12b se confondent avec deux tangeantes parallèles dudit cylindre constituant l'entretoise 3.

L'entretoise 3 comporte à sa partie inférieure 3b, opposée au talon de retenue 12, une gorge longitudinale externe 13 parallèle à l'axe YY' de l'entretoise 3, apte à constituer avec le fond d'une ondulation concave 2a, sur lequel repose l'entretoise 3, un conduit d'évacuation d'eau. Ceci afin d'éviter, lors de faibles ruissellements dus par exemple à la condensation et se rassemblant dans les ondulations, qu'il se produise des accumulations d'eau derrière le seuil 14 formé par l'épaisseur même de la paroi cylindrique de l'entretoise 3.

Afin de faciliter l'introduction de l'entretoise 3 sous les liteaux 5, 9, entre ces derniers et les ondulations concaves de la sous-toiture, la partie d'introduction 3c opposée au talon 12, comporte une dépouille longitudinale 15 formant chanfrein, apte à permettre son introduction aisée entre les liteaux 5, 9 et une ondulation concave 2a, avec ou sans l'aide d'un marteau ou maillet.

Dans le présent exemple, la dépouille 15 est double et est constituée par deux plans inclinés 15a et 15b respectivement ménagés à une partie supérieure 3d et inférieure 3b de l'entretoise 3.

L'introduction peut ainsi se faire manuellement et être éventuellement terminée par quelques coups de marteau appliqués sur la partie opposée de l'entretoise 3 au niveau du talon 12 qui constitue alors un renfort de cette partie.

Outre les conditions de forme que doit remplir l'élément 3 de façon à permettre une bonne adéquation à la sous-toiture utilisée, il doit présenter une résistance suffisante pour supporter sans déformation permanente le poids des liteaux et des tuiles ainsi que la surcharge éventuelle due à la neige et au vent. On peut conférer une résistance adéquate aux éléments 3 en leur donnant une épaisseur relativement importante ou en leur donnant une épaisseur moins importante mais une forme complexe.

A cet effet, une variante de réalisation (Figure 5) de l'alésage 3e de la portion de cylindre constituant l'entretoise 3 comporte une nervure de renforcement 16 de section en forme de croix dont le centre O est situé sur l'axe YY' dudit cylindre.

Pour une toiture sans surcharge, construite par exemple dans une zone géographique où les risques de surcharge de neige sont inexistants, la nervure 16 est préférentiellement une croix de Saint André, dont les branches 16a sont inclinées sensiblement à 45° sur la verticale, de manière à ce que les branches 16a la constituant ne risquent pas de constituer un obstacle au ruissellement de l'eau. De plus, cela confère à ladite entretoise 3 un renforcement qui ne s'oppose à la déformation radiale de ladite entretoise 3 en compression sous le poids des tasseaux 5, 9 et des tuiles 6, 11 qu'au-delà d'une déformation utile à sa mise en oeuvre. Par contre, pour les toitures à surcharge, notamment de neige, ou sur lesquelles chaque élément doit suporter une charge élevée, la nervure en croix est réalisée sur un branche verticale et l'autre horizontale, comme représenté en traits mixtes en 16b sur les Figures 4 et 5, pour des raisons de résistance. Cette réalisation réduit la capacité de déformation de l'élément, mais est nécessaire pour résister, sans dépasser la limite élastique, à une charge d'environ 80 daN par élément. A noter que, dans ce cas, la branche verticale 16b est d'une épaisseur (par exemple d'environ 3 mm) de préférence supérieure à celle de la branche 16b horizontale (par exemple d'environ 1 mm). En outre, et comme également représenté en traits mixtes sur les Figures 4 et 5, le talon de retenue 12 peut être partiellement évidé en 17a et 17b, dans sa face tournée du côté opposé à la partie tubulaire, et entre une nervure marginale 18 et une nervure verticale et centrale 19 qui ont sensiblement la même épaisseur que la branche verticale 16b de la nervure de renfort interne en forme de croix. Dans les deux cas, la nervure interne en forme de croix empêche la pénétration des petits animaux sous les tuiles sans gêner la ventilation.

Enfin, de manière avantageuse, l'élément de support et de répartition des charges constitué par l'entretoise 3 est obtenu de façon monobloc par moulage par injection.

Il faut bien entendu choisir de façon appropriée le nombre d'éléments de support et de répartition de charge ainsi que leur position afin de répartir de façon adéquate le poids de la toiture sur la sous-toiture. On considère en général que la contrainte exercée par le poids de la toiture sur la sous-toiture ne doit pas dépasser 0,2 MPa.

On constate que l'invention permet d'utiliser, pour réaliser des toitures en tuiles plates, des matériaux qui sont spécialement conçus pour des toitures en tuiles canal tout en conservant les propriétés que présentent ces sous-toitures dans le cadre des toitures en tuiles canal.

Les signes de référence insérés après les caractéristiques techniques énoncées dans les revendications, ont pour seul but de faciliter la compréhension de ces dernières et ne peuvent avoir en aucun cas pour effet de limiter l'invention au mode particulier de réalisation de l'invention qui vient d'être décrit.

## Revendications

1. Procédé de réalisation d'un toit à tuiles plates selon lequel on pose sur une structure portant, une sous-toiture (2) en plaques ondulées dont les ondulations sont disposées sensiblement dans le sens de la pente du toit, l'on fixe sur ladite sous-toiture des liteaux (5, 9), sensiblement perpendiculairement au sens de ladite pente du toit, lesdits liteaux étant aptes à recevoir les tuiles (6, 11) et l'on place des éléments de support et de répartition de charge (3) entre les liteaux (5, 9) et la sous-toiture (2) à des intervalles déterminés, caractérisé en ce que chaque élément de support et de répartition de charges (3), constitué d'une entretoise tubulaire, est disposé dans une ondulation concave (2a) de la sous-toiture (2), en contact d'une part avec un liteau (5, 9) et d'autre part avec le fond de ladite cndulation concave (2a).

2. Procédé selon la revendication 1, caractérisé en ce que les intervalles entre lesdits éléments (3) de support et de répartition de charges sont déterminés de façon à répartir de manière appropriée la charge des liteaux (5, 9) et des tuiles (6, 11) sur la sous-toiture.

3. Elément de support pour la mise en oeuvre du procédé selon les revendications 1 ou 2, caractérisé en ce qu' il est constitué d'une entretoise tubulaire (3) qui est une portion de cylindre dont une de ses extrémités (3a) comporte un talon de retenue (12) s'étendant sensiblement radialement vers l'extérieur dudit cylindre, et apte à venir en butée avec un liteau (5, 9), dans un sens (F) d'introduction dirigé vers le bas de la pente du toit.

4. Elément selon la revendication 3, caractérisé en ce que le talon de retenue (12) de l'entretoise (3) est une patte disposée en saillie sur la portion de cylindre, et dont les bords latéraux (12a, 12b) se confondent avec deux tangentes parallèles de ladite portion de cylindre.

5. Elément selon l'une des revendications 3 ou 4, caractérisé en ce que l'entretoise (3) comporte, à sa partie inférieure (3b) opposée au talon de retenue (12), une gorge longitudinale externe (13) apte à constituer avec le fond d'une ondulation concave (2a) un conduit d'évacuation d'eau.

6. Elément selon l'une des revendications 3 à 5, caractérisé en ce que le diamètre externe (D) de l'entretoise (3) est au moins égal à la distance (d) entre le fond d'une ondulation concave (2a) et la face inférieure (5a) d'un liteau (5) en regard de ladite ondulation (2a).

7. Elément selon la revendication 6, caractérisé en ce que le diamètre (D) de l'entretoise (3) est supérieur à la distance (d) entre le fond d'une ondulation concave (2a) et la face inférieure (5a) d'un liteau (5) en regard de ladite ondulation (2a).

8. Elément selon l'une des revendications 3 à 7, caractérisé en ce que l'entretoise (3) est obtenue de façon monobloc par moulage par injection d'une matière thermoplastique apte à lui conférer un pouvoir de déformation élastique radiale en compression.

9. Elément selon l'une des revendications 3 à 8, caractérisé en ce que le rayon externe de la portion de cylindre constituant l'entretoise (3) est sensiblement identique au rayon d'une ondulation concave (2a) qu'il épouse par contact à sa partie inférieure (3b).

10. Elément selon l'une des revendications 3 à 9, caractérisé en ce que la portion de cylindre constituant l'entretoise (3) comporte, dans sa partie opposée (3c) au talon (12) une dépouille longitudinale externe (15a, 15b) apte à faciliter son introduction entre un liteau (5, 9) et une ondulation concave (2a) avec ou sans l'aide d'un marteau.

11. Elément selon l'une des revendications 1 à 10, caractérisé en ce que l'alésage (3e) de la portion de cylindre constituant l'entretoise (3) comporte une nervure (16), de préférence de section en forme de croix dont le centre (0) se trouve sur l'axe (YY′) dudit cylindre.

12. Toit en tuiles plates constitué par une sous-toiture (2) posée sur une structure portante et réalisée en plaques ondulées sur lesquelles sont fixés des liteaux (5, 9) recevant des tuiles (6, 11) et entre les liteaux et la sous-toiture de laquelle sont intercalés des éléments de support et de répartition de charges (3), caractérisé en ce que lesdits éléments (3) sont des entretoises selon l'une des revendications 3 à 11.

## Patentansprüche

1. Verfahren zur Ausführung eines Daches aus flachen Ziegeln, bei dem auf einen tragenden Aufbau eine Unterdachkonstruktion (2) aus Welltafeln gelegt wird, deren Wellen im wesentlichen in Richtung der Dachschräge angeordnet sind, wobei auf der genannten Unterdachkonstruktion Leisten (5, 9) im wesentlichen senkrecht zur Richtung der genannten Dachschräge befestigt werden, wobei die genannten Leisten fähig sind, die Ziegel (6, 11) aufzunehmen, und wobei Stütz- und Lastverteilungselemente (3) zwischen den Leisten (5, 9) und der Unterdachkonstruktion (2) in bestimmten Abständen angeordnet werden, dadurch gekennzeichnet, daß jedes Stütz- und Lastverteilungselement (3), das aus einem röhrenförmigen Abstandsstück besteht, in einer konkaven Welle (2a) der Unterdachkonstruktion (2) in Kontakt einerseits mit einer Leiste (5, 9) und andererseits mit dem Boden der genannten konkaven Welle (2a) angeordnet wird.

2. Verfahren nach Anspruch 1, dadurch gekennzeichnet, daß die Abstände zwischen den genannten Stütz- und Lastverteilungselementen (3) so bestimmt sind, daß sie auf geeignete Weise die Last der Leisten (5, 9) und der Ziegel (6, 11) auf die Unterdachkonstruktion verteilen.

3. Stützelement zur Durchführung des Verfahrens nach den Ansprüchen 1 oder 2, dadurch gekennzeichnet, daß es aus einem röhrenförmigen Abstandsstück (3) besteht, das ein Zylinderteil ist, dessen eines Ende (3a) einen Rückhalteansatz (12) umfaßt, der sich im wesentlichen radial von dem genannten Zylinder nach außen erstreckt und fähig ist, bei in Richtung der Dachschräge abwärts gerichteter Einführungsrichtung (F) an einer Leiste (5, 9) zur Anlage zu kommen .

4. Element nach Anspruch 3, dadurch gekennzeichnet, daß der Rückhalteansatz (12) des Abstandsstücks (3) eine Lasche ist, die auf dem Zylinderteil vorspringend angeordnet ist und deren Seitenkanten (12a, 12b) mit zwei parallelen Tangenten des genannten Zylinderteils zusammenfallen .

5. Element nach einem der Ansprüche 3 oder 4, dadurch gekennzeichnet, daß das Abstandsstück (3) an seiner dem Rückhalteansatz (12) entgegengesetzten Unterseite (3b) eine äußere, längliche Auskehlung (13) umfaßt, die fähig ist, mit dem Boden einer konkaven Welle (2a) einen Wasserablaufkanal zu bilden.

6. Element nach einem der Ansprüche 3 bis 5, dadurch gekennzeichnet, daß der äußere Durchmesser (D) des Abstandsstücks (3) wenigstens gleich dem Abstand (d) zwischen dem Boden einer konkaven Welle (2a) und der Unterseite (5a) einer der genannten Welle (2a) gegenüberliegenden Leiste (5) ist.

7. Element nach Anspruch 6, dadurch gekennzeichnet, daß der Durchmesser (D) des Abstandsstücks (3) größer als der Abstand (d) zwischen dem Boden einer konkaven Welle (2a) und der Unterseite (5a) einer der genannten Welle gegenüberliegenden Leiste (5) ist.

8. Element nach einem der Ansprüche 3 bis 7, dadurch gekennzeichnet, daß das Abstandsstück (3) einstückig durch Spritzgießen eines thermoplastischen Materiales erhalten wird, das geeignet ist, ihm ein elastisches radiales Verformungsvermögen auf Druck zu verleihen.

9. Element nach einem der Ansprüche 3 bis 8, dadurch gekennzeichnet, daß der äußere Radius des das Abstandsstück (3) bildenden Zylinderteils im wesentlichen mit dem Radius einer konkaven Welle (2a) identisch ist, der er sich bei Kontakt mit seiner Unterseite (3b) anpaßt.

10. Element nach einem der Ansprüche 3 bis 9, dadurch gekennzeichnet, daß der das Abstandsstück (3) bildende Zylinderteil an seinem dem Ansatz (12) entgegengesetzten Teil (3c) eine äußere, längliche Verjüngung (15a, 15b) umfaßt, die fähig ist, seine Einführung zwischen einer Leiste (5, 9) und einer konkaven Welle (2a) mit oder ohne Hilfe eines Hammers zu erleichtern.

11. Element nach einem der Ansprüche 1 bis 10, dadurch gekennzeichnet, daß die Bohrung (3e) des das Abstandsstück (3) bildenden Zylinderteils eine Rippe (16) vorzugsweise mit einem Querschnitt in Form eines Kreuzes, dessen Zentrum (0) sich auf der Achse (YY′) des genannten Zylinders befindet, umfaßt.

12. Dach aus flachen Ziegeln, das aus einer Unterdachkonstruktion (2) besteht, die auf einen tragenden Aufbau gesetzt und aus Welltafeln ausgeführt ist, auf denen die Ziegel (6, 11) aufnehmende Leisten (5, 9) befestigt sind, und wobei zwischen den Leisten und der Unterdachkonstruktion Stütz- und Lastverteilungselemente (3) eingefügt sind, dadurch gekennzeichnet, daß die genannten Elemente (3) Abstandsstücke nach einem der Ansprüche 3 bis 11 sind.

## Claims

1. Method of making a flat tile roof comprising laying on a supporting structure an under-roofing (2) having corrugated plates the corrugations of which are provided essentially in the direction of the roof slope, fixing on said under-roofing rods (5,9) essentially normal to the direction of said roof slope, said rods being liable to receive the tiles (6,11) and introducing supporting and load repartition components (3) between the rods (5,9) and the under-roofing (2) at predeterminated intervals, characterized in that each supporting and load repartition component (3) comprising a tubular cross-piece is provided in a concave corrugation (2a) of the under-roofing (2) in contact,on the one hand, with a rod (5,9) and, on the other hand, with the bottom of said concave corrugation (2a).

2. Method according to claim 1, characterized in that the intervals between said supporting and load repartition components (3) are determinated in order to suitably distribute the load of the rods (5,9) and the tiles (6,11) on the under-roofing.

3. Supporting component to carry out the method according to claims 1 or 2, characterized in that it comprises a tubular cross-piece (3) which is a part of a cylinder an end of which (3a) having a retaining heel (12) extending essentially radially outwardly of said cylinder and liable to about again a rod (5,9) in the introduction direction (F) directed toward the under part of the roof slope.

4. Component according to claim 3, characterized in that the retaining heel (12) of the cross-piece (3) is a protruding tab on the part of a cylinder, the lateral edges (12a,12b) of which are intermingled with two parallel tangents of said part of a cylinder.

5. Component according to claim 3 or 4, characterized in that the cross-piece (3) comprises at the lower part (3b) thereof opposed to the retaining heel (12), an external longitudinal groove (13) liable to make with the bottom of a concave corrugation (2a) a water evacuation conduit.

6. Component according to one of claims 3 to 5, characterized in that the external diameter (D) of the cross-piece (3) is at least equal to the distance (d) between the bottom of a concave corrugation (2a) and the lower face (5a) of a rod (5) facing said corrugation (2a).

7. Component according to claim 6, characterized in that the diameter (D) of the cross-piece (3) is more than the distance (d) between the bottom of a concave corrugation (2a) and the lower face (5a) of a rod (5) facing said corrugation (2a)

8. Component according to one of claims 3 to 7, characterized in that the cross-piece (3) is obtained as a mono-element by injection molding of a thermoplastic material liable to impart in compression a radial elastic deformation property.

9. Component according to one of claims 3 to 8, characterized in that the external radius of the part of a cylinder constituting the cross-piece (3) is essentially identical to the radius of a concave corrugation (2a) being in contact at the lower part (3b).

10. Component according to one of claims 3 to 9, characterized in that the part of a cylinder constituting the cross-piece (3) comprises in its opposed part (3c) to the heel (12) an external longitudinal tapering (15a,15b) liable to facilitate the introduction thereof between a rod (5,9) and a concave corrugation (2a) with the use or without the use of a hammer.

11. Component according to one of claims 1 to 10, characterized in that the bore (3e) of the part of a cylinder constituting the cross-piece (3) comprises a ridge (16) having preferably a cross section the centre (0) of which is on the axis (YY') of said cylinder.

12. Roof with flat tiles comprising an under-roofing (2) laid on a supporting structure and made with corrugated plates on which are fixed rods (5,9) receiving tiles (6,11) and between the rods and the under-roofing are provided supporting and load repartition components (3), characterized in that said components (3) are cross-pieces according to one of claims 3 to 11.
